# EUROPÄISCHE PATENTSCHRIFT

(11) **EP 2 336 034 B1**
(45) Veröffentlichungstag und Bekanntmachung des Hinweises auf die Patenterteilung: **09.01.2013**
(21) Anmeldenummer: 09015789.2
(22) Anmeldetag: 21.12.2009
(51) Int. Cl.: B65B 9/13, B65B 41/16, B65B 59/04

(54) **Vorrichtung und Verfahren zum Umhüllen eines Gutstapels mit einer Folie**
Method and device for wrapping a stack of goods with a film
Dispositif et procédé destinés à l'enveloppement d'une pile de marchandise à l'aide d'une feuille

(43) Veröffentlichungstag der Anmeldung: 22.06.2011
(73) Patentinhaber: MSK - Verpackungs-Systeme GmbH, 47533 Kleve (DE)
(72) Erfinder: Michels, Frank Rolf, 47533 Kleve (DE)
(74) Vertreter: Rohmann, Michael

(56) Entgegenhaltungen:
- EP-A1- 1 060 988
- WO-A1-2008/031449
- DE-U1- 9 006 438

## Beschreibung

Die Erfindung betrifft eine Vorrichtung zum Umhüllen eines Gutstapels mit einer Folie, mit zumindest einem Folienvorrat für die Folie, einem Folienzuführkopf zum Zuführen der Folie und mit einer Überzieheinrichtung zum Überziehen der Folie über den Gutstapel, wobei die Folie vom Folienvorrat zum Folienzuführkopf förderbar ist und wobei der Folienzuführkopf in Überziehrichtung der Folie und entgegen der Überziehrichtung der Folie verfahrbar ist, wobei zwischen Folienvorrat und Folienzuführkopf ein Folienspeicher zum Aufnehmen bzw. Speichern von Folie beim Verfahren des Folienzuführkopfes vorgesehen ist. Fernerhin betrifft die Erfindung ein Verfahren zum Betreiben einer erfindungsgemäßen Vorrichtung. - Folie meint im Rahmen der Erfindung insbesondere eine Kunststofffolie und vorzugsweise eine elastische Kunststofffolie. - Es liegt im Rahmen der Erfindung, dass der zu umhüllende Gutstapel aus gestapelten Produkten besteht. Bei dem Gutstapel kann es sich aber auch um Produkte aus dem Weißgerätebereich handeln, wie z. B. Kühlschränke oder dergleichen. Der Gutstapel ist zweckmäßigerweise auf einer Palette aufgenommen.

Eine Vorrichtung der vorstehend genannten Art ist aus EP 1 060 988 A1 bekannt. Bei dieser Vorrichtung ist insbesondere die Bedienung und Wartung relativ aufwendig und kompliziert. - Eine Vorrichtung zum Umhüllen eines Gutstapels mit einer Folie ist weiterhin aus WO 2008/031449 A1 bekannt. Bei dieser bekannten Vorrichtung ist der Folienzuführkopf zu Wartungszwecken in eine untere Position verfahrbar. Die Vorrichtung weist vier vertikale Masten auf, zwischen denen der Folienzuführkopf angeordnet ist und an denen sich der Folienzuführkopf beim Verfahren abstützt. Der Folienzuführkopf wird dabei auf der in vertikaler Richtung auf- und abwärts beweglichen Überzieheinrichtung transportiert. Zum Verfahren der Überzieheinrichtung an den vier vertikalen Masten sind zumindest zwei Antriebsmotoren erforderlich, die in relativ aufwendiger Weise synchronisiert werden müssen. Aufgrund des Aufbaus mit vier vertikalen Masten handelt es sich bei dieser Vorrichtung um ein komplexes und voluminöses Aggregat, bei dem der Transport und die Montage verhältnismäßig aufwendig sind. Beim Verfahren des Folienzuführkopfes in eine untere Wartungsposition wird die zuzuführende Folie aus dem Folienzuführkopf ausgefädelt und nach dem Zurückfahren in eine obere Betriebsposition wieder eingefädelt. Das ist aufwendig und zeitintensiv. Im Ergebnis zeichnet sich diese bekannte Vorrichtung im Hinblick auf ihren Transport, ihre Montage und ihre Bedienung bzw. ihre Wartung durch relativ hohen Aufwand aus.

Demgegenüber liegt der Erfindung das technische Problem zugrunde, eine Vorrichtung der eingangs genannten Art anzugeben, bei der Transport, Montage, sowie Bedienung und Wartung weniger aufwendig, weniger kompliziert und weniger zeitintensiv sind.

Zur Lösung dieses technischen Problems lehrt die Erfindung eine Vorrichtung der eingangs beschriebenen Art, die dadurch gekennzeichnet ist, dass sowohl der Folienzuführkopf als auch die Überzieheinrichtung an lediglich zwei vertikalen Masten verfahrbar sind und dass der Folienspeicher zum Aufnehmen von Folie beim Verfahren des Folienzuführkopfes in Überziehrichtung und zum Abgeben von Folie beim Verfahren des Folienzuführkopfes entgegen der Überziehrichtung vorgesehen ist.

Erfindungsgemäß wird der Folienzuführkopf also an lediglich zwei zueinander parallelen vertikalen Masten verfahren. Zweckmäßigerweise werden die beiden vertikalen Masten in ihrem oberen Bereich bzw. an ihren oben Enden über zumindest einen Stabilisierungsbügel miteinander verbunden.

Eine bevorzugte Ausführungsform eines Folienspeichers für die erfindungsgemäße Vorrichtung wird weiter unten näher erläutert.

Nach besonders bevorzugter Ausführungsform der Erfindung ist die Folie als Folienschlauch zuführbar. Empfohlenermaßen ist der Folienschlauch als Seitenfaltenschlauch ausgebildet. Dann weist der Folienschlauch neben zwei übereinanderliegenden Folienlagen zweckmäßigerweise an jeder Seite eine Falte auf. Eine bevorzugte Ausführungsvariante ist dadurch gekennzeichnet, dass ein Folienschlauch bzw. ein Seitenfaltenschlauch als Folienhaube über den Gutstapel gezogen wird. Dazu findet in an sich bekannter Weise dann bevorzugt eine Verschweißung des Folienschlauches statt.

Nach einer ersten bevorzugten Ausführungsform kann die erfindungsgemäße Vorrichtung als Schrumpfvorrichtung zum Aufschrumpfen einer Folie auf einen Gutstapel ausgelegt sein. Dann weist die Vorrichtung zweckmäßigerweise einen Schrumpfrahmen auf, der bevorzugt wie die Überzieheinrichtung und wie der Folienzuführkopf in Überziehrichtung der Folie und entgegen der Überziehrichtung der Folie verfahrbar ist. Der Schrumpfrahmen wird zum Aufschrumpfen einer Folie beispielsweise elektrisch beheizt. - Nach einer zweiten bevorzugten Ausführungsform kann es sich bei der erfindungsgemäßen Vorrichtung aber auch um eine Haubenstretchvorrichtung handeln. Dann liegt es im Rahmen der Erfindung, dass die Vorrichtung eine Querstretcheinrichtung und bevorzugt eine Raffeinrichtung zum Raffen der Folie aufweist Bei einer solchen Vorrichtung kann die Überzieheinrichtung zugleich als Querstretcheinrichtung eingesetzt werden.

Es liegt im Rahmen der Erfindung, dass es sich bei dem Folienvorrat um eine zum Foliencoil aufgewickelte Folie bzw. um einen zum Foliencoil aufgewickelten Folienschlauch handelt. Die Folie bzw. der Folienschlauch wird von dem Folienvorrat über den Folienspeicher zum Folienzuführkopf geführt. Es liegt weiterhin im Rahmen der Erfindung, dass die Folie im Folienzuführkopf entsprechend geführt bzw. gehalten wird. Der zumindest eine Folienvorrat bzw. das zumindest eine Foliencoil ist zweckmäßigerweise im unteren Bereich der erfindungsgemäßen Vorrichtung angeordnet Vorzugsweise ist der zumindest eine Folienvorrat bzw. das zumindest eine Foliencoil in Bezug auf die Höhe der vertikalen Masten in der unteren Hälfte dieser Höhe angeordnet.

Eine besonders bevorzugte Ausführungsform der Erfindung ist dadurch gekennzeichnet, dass der Folienzuführkopf zwei parallele Seitenelemente bzw. Seitenwände aufweist, wobei jedes Seitenelement bzw. jede Seitenwand einem der beiden vertikalen Masten zugeordnet ist und beim Verfahren des Folienzuführkopfes an der Außenseite des zugeordneten vertikalen Mastes entlang geführt wird. Außenseite eines vertikalen Mastes meint die von dem anderen vertikalen Mast abgewandte Seite eines vertikalen Mastes. Zweckmäßigerweise sind die vertikalen Masten im Querschnitt rechteckförmig ausgebildet und weisen jeweils eine Außenseite, eine Innenseite, eine Vorderseite und eine Rückseite auf. Die Innenseite eines vertikalen Mastes ist die dem anderen vertikalen Mast zugewandte Seite dieses Mastes. Die Vorderseite eines vertikalen Mastes ist die dem Gutstapel bzw. dem Folienzuführkopf zugewandte Seite des vertikalen Mastes. Es liegt im Rahmen der Erfindung, dass die beiden Seitenelemente bzw. Seitenwände parallel zueinander angeordnet sind. Es liegt femerhin im Rahmen der Erfindung, dass die beiden Seitenelemente bzw. Seitenwände quer bzw. senkrecht oder im Wesentlichen senkrecht zu den vertikalen Masten angeordnet sind.

Gemäß einer sehr bevorzugten Ausführungsform der Erfindung stützt sich jedes Seitenelement bzw. stützt sich jede Seitenwand über zumindest ein Abstützelement, vorzugsweise über zumindest eine Abstützrolle an der Außenseite des zugeordneten vertikalen Mastes ab. Vorzugsweise weist jede Seitenwand des Folienzuführkopfes eine Abstützrolle auf, mit der sich die Seitenwand an der Außenseite des zugeordneten vertikalen Mastes abstützt. Die Abstützrolle ist dabei zweckmäßigerweise teilweise in die Seitenwand eingelassen.

Eine sehr empfohlene Ausführungsform zeichnet sich dadurch aus, dass sich jedes Seitenelement bzw. dass sich jede Seitenwand des Folienzuführkopfes über zumindest zwei Abstützelemente, insbesondere über zumindest zwei Abstützrollen an der Vorderseite des zugeordneten vertikalen Mastes abstützt. Zweckmäßigerweise stützt sich jedes Seitenelement bzw. stützt sich jede Seitenwand über lediglich zwei Abstützrollen an der Vorderseite des zugeordneten vertikalen Mastes ab. Vorzugsweise stützt sich jedes Seitenelement bzw. stützt sich jede Seitenwand des Folienzuführkopfes über zumindest zwei Abstützelemente, insbesondere über zumindest zwei Abstützrollen an der Rückseite des zugeordneten vertikalen Mastes ab. Zweckmäßigerweise weist jedes Seitenelement bzw. jede Seitenwand lediglich zwei Abstützrollen auf, mit denen sich das Seitenelement bzw. die Seitenwand der Rückseite des zugeordneten vertikalen Mastes abstützt.

Es liegt im Rahmen der Erfindung, dass der Abstand einer obersten an der Vorderseite eines vertikalen Mastes abgestützten Abstützrolle zu der untersten an der Rückseite dieses vertikalen Mastes abgestützten Abstützrolle zumindest 30 %, vorzugsweise zumindest 35 % des Abstandes zwischen dem Schwerpunkt des Folienzuführkopfes und der von den Vorderseiten der vertikalen Masten gebildeten/aufgespannten Ebene beträgt. Empfohlenermaßen ist diese Anordnung der beiden Abstützrollen an beiden vertikalen Masten verwirklicht. Schwerpunkt bezieht sich dabei auf die Masse des Folienzuführkopfes bzw. auf die Masse der Komponenten des Folienzuführkopfes. Der Abstand der beiden Abstützrollen wird dabei von der Unterkante der obersten Abstützrolle bis zur Oberkante der untersten Abstützrolle gemessen. Es liegt im Rahmen der Erfindung, dass die Höhe der Seitenwände des Folienzuführkopfes an den Abstand zwischen der obersten und der untersten Abstützrolle angepasst wird.

Empfohlenermaßen beträgt der Abstand einer obersten an der Rückseite eines vertikalen Mastes abgestützten Abstützrolle zu der untersten an der Vorderseite dieses vertikalen Mastes abgestützten Abstützrolle zumindest 35 %, vorzugsweise zumindest 45 % des Abstandes zwischen dem Schwerpunkt des Folienzuführkopfes und der von den Vorderseiten der vertikalen Masten gebildeten/ aufgespannten Ebene. Der Abstand der beiden Abstützrollen wird dabei von der Unterkante der obersten Abstützrolle bis zur Oberkante der untersten Abstützrolle gemessen. Vorzugsweise ist die vorstehend beschriebene Anordnung der beiden Abstützrollen an beiden vertikalen Masten realisiert.

Eine besonders empfohlene Ausführungsform der Erfindung ist dadurch gekennzeichnet, dass die Komponenten des Folienzuführkopfes ausschließlich außerhalb des zwischen den beiden vertikalen Masten vorhandenen Zwischenraumes angeordnet sind. Nach dieser Ausführungsform befinden sich also keine Komponenten des Folienzuführkopfes zwischen den beiden vertikalen Masten. Vorzugsweise wird lediglich die Folie bzw. werden lediglich die Folien zwischen den beiden vertikalen Masten hindurchgeführt und dem Folienzuführkopf zugeführt. Diese Ausführungsform ermöglicht es, dass bei der Montage der Vorrichtung der Folienzuführkopf einfach von oben über die vertikalen Masten bzw. über die mit einem Stabilisierungsbügel verbundenen vertikalen Masten gestülpt werden kann.

Eine sehr bevorzugte Ausführungsform der Erfindung ist dadurch gekennzeichnet, dass die Überzieheinrichtung insbesondere beim Überziehen der Folie über den Gutstapel senkrecht bzw. im Wesentlichen senkrecht zu den beiden vertikalen Masten angeordnet ist und dass die Überzieheinrichtung um eine horizontale Schwenkachse zu den beiden vertikalen Masten hin schwenkbar ist. Vorzugsweise weist die Überzieheinrichtung zwei zueinander parallele bzw. im Wesentlichen parallele Greifarme auf, die insbesondere beim Überziehen der Folie über den Gutstapel senkrecht bzw. im Wesentlichen senkrecht zu den beiden vertikalen Masten angeordnet sind und die um die horizontale Schwenkachse zu den beiden vertikalen Masten hin schwenkbar sind. Im Betrieb der erfindungsgemäßen Vorrichtung ist die Überzieheinrichtung bzw. sind die beiden Greifarme der Überzieheinrichtung senkrecht bzw. im Wesentlichen senkrecht zu den beiden vertikalen Masten bzw. horizontal angeordnet. Vor allem für einen Transport der Vorrichtung kann die Überzieheinrichtung bzw. können die Greifarme der Überzieheinrichtung dann um die horizontale Schwenkachse zu den vertikalen Masten hin verschwenkt werden. Zweckmäßigerweise sind die Greifarme in dieser verschwenkten Position parallel bzw. im Wesentlichen parallel zu den beiden vertikalen Masten angeordnet. In dem an die vertikalen Masten angeschwenkten Zustand ergibt sich ein kompaktes wenig voluminöses Aggregat, das auf einfache Weise transportierbar ist. Die Verschwenkbarkeit der Überzieheinrichtung erweist sich auch dann vorteilhaft, wenn die Überzieheinrichtung bei ihrer vertikalen Abwärtsbewegung auf ein Hindernis stößt, Dann wird die Überzieheinrichtung bzw. dann werden die Greifarme der Überzieheinrichtung nicht zerstört, sondern nach oben verschwenkt, Es liegt im Rahmen der Erfindung, dass die Überzieheinrichtung bzw. dass die Greifarme erst dann verschwenkbar ist/sind, wenn eine an der Überzieheinrichtung bzw. an den Greifarmen angreifende Mindestkraft überschritten wird. Dazu ist die Überzieheinrichtung bzw. dazu sind die Greifarme vorzugsweise an zumindest einem Anlageelement reibschlüssig angelegt und eine Verschwenkbarkeit ist erst möglich, wenn die an der Überzieheinrichtung bzw. wenn die an den Greifarmen angreifende Kraft die durch den Reibschluss erzeugte Rückhaltekraft übersteigt.

Es hat sich bewährt, dass zumindest ein Antrieb für die Überzieheinrichtung vorgesehen ist und dass die Überzieheinrichtung mittels dieses Antriebs in Überziehrichtung der Folie und entgegen der Überziehrichtung der Folie verfahrbar ist. Eine besonders bevorzugte Ausführungsform der Erfindung ist dadurch gekennzeichnet, dass auch der Folienzuführkopf mit Hilfe des Antriebs der Überzieheinrichtung in Überziehrichtung der Folie und entgegen der Überziehrichtung der Folie verfahrbar ist. Empfohlenermaßen ist der Folienzuführkopf nicht mit einem eigenen separaten Antrieb ausgestattet. Vorzugsweise ist der Antrieb für die Überzieheinrichtung im Bereich des Bodens angeordnet, auf dem die erfindungsgemäße Vorrichtung aufsteht. Zweckmäßigerweise ist der Antrieb bzw. ein Antriebsmotor der Überzieheinrichtung über zumindest ein Kupplungselement an einen relativ zum Antrieb in Überziehrichtung bzw. entgegen der Überziehrichtung verfahrbaren Überziehschlitten der Überzieheinrichtung angeschlossen. Bei dem Kupplungselement handelt es sich bevorzugt um einen Zahnriemen.

Nach besonders empfohlener Ausführungsform der Erfindung stützt sich der Folienzuführkopf beim Verfahren auf der Überzieheinrichtung ab und das Aggregat aus Folienzuführkopf und Überzieheinrichtung ist gemeinsam in Überziehrichtung bzw. entgegen der Überziehrichtung verfahrbar. Beim Verfahren des Aggregats trägt also die Überzieheinrichtung bzw. der Überziehschlitten der Überzieheinrichtung gleichsam den Follenzuführkopf. Es liegt im Rahmen der Erfindung, dass die Überzieheinrichtung mittels des Überziehschlittens an beiden vertikalen Masten geführt und verfahren wird. Es liegt weiterhin im Rahmen der Erfindung, dass das Aggregat aus Folienzuführkopf und Überzieheinrichtung gemeinsam an den beiden vertikalen Masten verfahren wird. Der Antrieb bzw. Antriebsmotor für die Überzieheinrichtung bzw. für das genannte Aggregat aus Überzieheinrichtung und Folienzuführkopf ist empfohlenermaßen im Fußbereich zumindest eines der beiden Masten angeordnet. Nach einer bevorzugten Ausführungsvariante der Erfindung ist im Fußbereich eines der beiden vertikalen Masten ein Antriebsmotor für die Überzieheinrichtung angeordnet. Dieser Antriebsmotor ist zweckmäßigerweise über ein entlang des vertikalen Mastes geführtes Kupplungselement an die Überzieheinrichtung bzw. an den Überziehschlitten der Überzieheinrichtung angeschlossen. Fernerhin ist dieser Antriebsmotor vorzugsweise über eine Welle mit einem entlang des anderen vertikalen Mastes geführten Kupplungselement verbunden, welches Kupplungselement ebenfalls an die Überzieheinrichtung bzw. an den Überziehschlitten der Überzieheinrichtung angeschlossen ist,

Eine empfohlene Ausführungsvariante der Erfindung ist dadurch gekennzeichnet, dass der Folienzuführkopf zumindest eine Sicherheitsklinke aufweist, welche Sicherheitsklinke in zumindest einer oberen Betriebsposition des Folienzuführkopfes in eine obere Sicherheitsausnehmung einfasst, so dass der Folienzuführkopf auf Höhe dieser oberen Betriebsposition gehalten wird. Grundsätzlich könnten auch mehrere obere Betriebspositionen des Folienzuführkopfes und somit auch mehrere obere Sicherheitsausnehmungen für die Sicherheitsklinke vorgesehen sein. Eine obere Betriebsposition des Folienzuführkopfes ist zweckmäßigerweise im oberen Bereich bzw. im Kopfbereich der beiden genannten vertikalen Masten angeordnet. Dann ist auch die zumindest eine obere Sicherheitsausnehmung im oberen Bereich bzw. im Kopfbereich der beiden vertikalen Masten angeordnet. Es liegt im Rahmen der Erfindung, dass die zumindest eine Sicherheitsklinke des Folienzuführkopfes in zumindest einer unteren Wartungsposition des Folienzuführkopfes in eine untere Sicherheitsausnehmung einfasst, so dass der Folienzuführkopf auf Höhe dieser unteren Wartungsposition gehalten wird. Es liegt fernerhin im Rahmen der Erfindung, dass die zumindest eine Wartungsposition des Folienzuführkopfes im Bereich des unteren Endes der vertikalen Masten angeordnet ist. Bei den Sicherheitsausnehmungen handelt es sich bevorzugt um in die Masten eingebrachte Ausnehmungen. Vorzugsweise weist der Folienzuführkopf zwei Sicherheitsklinken auf, die zweckmäßigerweise an den gegenüberliegenden Seitenwänden des Folienzuführkopfes angeordnet sind. Es empfiehlt sich, dass jede der beiden Sicherheitsklinken einem der beiden vertikalen Masten zugeordnet ist und zweckmäßigerweise sind Sicherheitsausnehmungen für jede Sicherheitsklinke in jedem der beiden vertikalen Masten vorgesehen. Vorzugsweise sind zwei Sicherheitsausnehmungen im oberen Bereich bzw. im Kopfbereich der beiden vertikalen Masten auf gleicher Höhe angeordnet und einer oberen Betriebsposition des Folienzuführkopfes zugeordnet. Empfohlenermaßen sind zwei Sicherheitsausnehmungen im unteren Bereich bzw. im Fußbereich der beiden vertikalen Masten auf gleicher Höhe angeordnet und diese beiden Sicherheitsausnehmungen sind einer unteren Wartungsposition des Folienzuführkopfes zugeordnet.

Eine bewährte Ausführungsform der Erfindung ist dadurch gekennzeichnet, dass die zumindest eine Sicherheitsklinke des Folienzuführkopfes Bestandteil einer Fallsicherungseinrichtung des Folienzuführkopfes ist und dass die zumindest eine Sicherheitsklinke bei einem ungebremsten Hinabgleiten des Folienzuführkopfes in eine Fallsicherungsausnehmung eingreift. Ein solches ungebremste Hinabgleiten bzw. ein solcher gleichsam "freier Fall" des Folienzuführkopfes kann insbesondere dann auftreten, wenn das Kupplungselement zwischen dem Antrieb der Überzieheinrichtung und dem Überziehschlitten der Überzieheinrichtung reißt. Zweckmäßigerweise ist an zumindest einem der beiden vertikalen Masten eine Mehrzahl von Fallsicherungsausnehmungen über die Höhe des Mastes verteilt angeordnet. Dabei können die Fallsicherungsausnehmungen eine geringere Tiefe haben als die oben erwähnten Sicherheitsausnehmungen für die speziellen Positionen des Folienzuführkopfes, weil die Fallsicherungsausnehmungen lediglich als Gegenlager für die Sicherheitsklinke zum Auffangen des Folienzuführkopfes beim "freien Fall" dienen. Nach einer bevorzugten Ausführungsform ist die zumindest eine Sicherheitsklinke unter dem Eigengewicht des Folienzuführkopfes zu einem zugeordneten vertikalen Mast hin drehbar, so dass die Sicherheitsklinke funktionssicher in eine Sicherheitsausnehmung oder eine Fallsicherungsausnehmung dieses Mastes einfassen kann. Es empfiehlt sich, dass die Fallsicherungseinrichtung zumindest eine Dämpfungsvorrichtung aufweist, mit der insbesondere der beim Eingreifen der Sicherheitsklinke in eine Fallsicherungsausnehmung auftretende Stoß dämpfbar ist. Zweckmäßigerweise ist hierzu die Sicherheitsklinke über ein Wegstück in vertikaler Richtung bewegbar und die Sicherheitsklinke wirkt zur Dämpfung bevorzugt mit einem elastischen Material, insbesondere mit einem Gummipuffer zusammen. - Es liegt im Übrigen auch im Rahmen der Erfindung, dass die Überzieheinrichtung bzw. der Überziehschlitten der Überzieheinrichtung mit einer Fallsicherungseinrichtung ausgestattet ist.

Eine empfohlene Ausführungsform der Erfindung ist dadurch gekennzeichnet, dass der Folienspeicher zwei Umlenkwalzen für die Folie aufweist sowie eine Tänzerwalze für die Folie aufweist, wobei der Abstand der Tänzerwalze zu den Umlenkwalzen variierbar ist und wobei durch Variierung dieses Abstandes die in den Folienspeicher gespeicherte Folienmenge einstellbar ist. Zweckmäßigerweise sind die beiden Umlenkwalzen ortsfest angeordnet und vorzugsweise auf gleicher Höhe bzw. in etwa auf gleicher Höhe angeordnet. Es liegt im Rahmen der Erfindung, dass die vom Folienvorrat zugeführte Folie von einer ersten Umlenkwalze umgelenkt wird, dann in einer ersten Richtung der Tänzerwalze zugeführt wird, um die Tänzerwalze herumgeführt wird und dann in einer zweiten Richtung wieder abgeführt und von der zweiten Umlenkwalze umgelenkt wird. Zweckmäßigerweise ist die zweite Richtung entgegengesetzt zur ersten Richtung. Durch Variation bzw. Vergrößerung des Abstandes bzw. des vertikalen Abstandes der Tänzerwalze zu den Umlenkwalzen kann die gespeicherte Folienmenge ebenfalls vergrößert werden. Es liegt im Rahmen der Erfindung, dass der Abstand der Tänzerwalze zu den beiden auf gleicher Höhe bzw. in etwa auf gleicher Höhe angeordneten Umlenkwalzen der Hälfte bzw. in etwa der Hälfte der im Speicher aufgenommenen Folienmenge bzw. Folienlänge entspricht.

Eine besondere Ausführungsform der Erfindung ist dadurch gekennzeichnet, dass ein erster Folienvorrat für eine erste Folie und ein zweiter Folienvorrat für eine zweite Folie vorgesehen ist, wobei der Folienzuführkopf zum wahlweisen Zuführen der ersten Folie oder der zweiten Folie eingerichtet ist,
wobei zwischen dem ersten Folienvorrat und dem Folienzuführkopf ein erster Folienspeicher zum Aufnehmen bzw. Speichern der ersten Folie beim Verfahren des Folienzuführkopfes vorgesehen ist und wobei zwischen dem zweiten Folienvorrat und dem Folienzuführkopf ein zweiter Folienspeicher zum Aufnehmen bzw. Speichern der zweiten Folie beim Verfahren des Folienzuführkopfes vorgesehen ist. Vorzugsweise werden beide Folien zwischen den beiden vertikalen Masten hindurch dem Folienzuführkopf zugeführt.

Es liegt im Rahmen der Erfindung, dass es sich bei der ersten Folie und bei der zweiten Folie um unterschiedliche Folien handelt, die sich insbesondere bezüglich ihres Folienformats (Folienabmessungen) und/oder ihrer Foliendicke und/ oder ihres Folienmaterials unterscheiden. Nach bevorzugter Ausführungsform der Erfindung wird sowohl die erste als auch die zweite Folie als Folienschlauch und insbesondere als Seitenfaltenschlauch zugeführt. Bei den beiden Folienvorräten handelt es sich zweckmäßigerweise um zu Foliencoils aufgewickelte Folien bzw. Folienschläuche. Der erste und der zweite Folienspeicher können die oben zum Folienspeicher erläuterten Merkmale aufweisen. Der Folienzuführkopf weist bevorzugt Einrichtungen auf, mit denen wahlweise die erste Folie oder die zweite Folie zugeführt werden kann. Die Überzieheinrichtung ist dann zum Überziehen der ersten Folie oder der zweiten Folie vorgesehen.

Die Erfindung betrifft auch ein Verfahren zum Betreiben einer erfindungsgemäßen Vorrichtung, wobei Folie von zumindest einem Folienvorrat zu einem Folienzuführkopf gefördert wird, wobei die von dem Folienzuführkopf zugeführte Folie mit einer Überzieheinrichtung über einen Gutstapel gezogen wird, wobei zum Warten bzw. zum Reparieren der Vorrichtung der Folienzuführkopf in Überziehrichtung der Folie in eine Wartungsposition verfahren wird, wobei zwischen Folienvorrat und Folienzuführkopf ein Folienspeicher zum Aufnehmen bzw. Speichern von Folie beim Verfahren des Folienzuführkopfes vorgesehen ist, wobei beim Verfahren des Folienzuführkopfes in Überziehrichtung Folie von dem Folienspeicher aufgenommen wird und wobei beim Verfahren des Folienzuführkopfes entgegen der Überziehrichtung Folie von dem Folienspeicher abgegeben wird. - Vorzugsweise wird der Folienzuführkopf mittels des Antriebs der Überzieheinrichtung verfahren und es liegt im Rahmen der Erfindung, dass der Folienzuführkopf über keinen separaten bzw. eigenen Antrieb/ Antriebsmotor verfügt. Empfohlenermaßen wird der Folienzuführkopf beim Verfahren in Überziehrichtung bzw. entgegen der Überziehrichtung von der Überzieheinrichtung bzw. von dem Überziehschlitten der Überzieheinrichtung getragen/gestützt.

Der Erfindung liegt zunächst die Erkenntnis zugrunde, dass die erfindungsgemäße Vorrichtung auf einfache und platzsparende Weise transportiert sowie auf einfache und zügige Weise montiert werden kann. Dadurch, dass die erfindungsgemäße Vorrichtung lediglich zwei vertikale Masten zum Abstützen des Folienzuführkopfes und der Überzieheinrichtung aufweist, nimmt sie im liegen den Transportzustand nur ein verhältnismäßig geringes Volumen ein und kann so auf platzsparende Weise transportiert werden. Fernerhin können bei der Montage der Vorrichtung Folienzuführkopf und Überzieheinrichtung auf einfache und zwangfreie Weise über die lediglich zwei vertikalen Masten übergestülpt werden. Aufgrund der Tatsache, dass der Folienzuführkopf für ein Verfahren an den beiden vertikalen Masten eingerichtet ist, kann die Montage dieses Folienzuführkopfes an den beiden vertikalen Masten auf sehr einfache Weise erfolgen. Weiterhin erlaubt die Führung an nur zwei vertikalen Masten eine Vereinfachung des Antriebes für den Folienzuführkopf bzw. für die Überzieheinrichtung und insbesondere eine Vereinfachung der Steuerung und Synchronisation dieses Antriebes. Der Erfindung liegt weiterhin die Erkenntnis zugrunde, dass der Folienzuführkopf mit seinem im Vergleich zur Überzieheinrichtung relativ hohen Gewicht besonders störungs- und zwangfrei an lediglich zwei vertikalen Masten verfahren werden kann. Außerdem bedingt die Verfahrbarkeit des Folienzuführkopfes, dass die Wartung und Reparatur der Vorrichtung mit verhältnismäßig geringem Aufwand bzw. Zeitaufwand möglich. Die kritischen Anlagenkomponenten sind bei der erfindungsgemäßen Vorrichtung relativ einfach zugänglich. Im Gegensatz zu vielen anderen bekannten Vorrichtungen kann der Aufwand in Verbindung mit Steigleitem, Laufbühnen und dergleichen gering gehalten werden. Die erfindungsgemäße Vorrichtung ist verhältnismäßig einfach und wenig komplex aufgebaut. Somit lässt sie sich auch mit relativ geringen Herstellungskosten verwirklichen.

Nachfolgend wird die Erfindung anhand einer lediglich ein Ausführungsbeispiel darstellenden Zeichnung näher erläutert, Es zeigen in schematischer Darstellung:
- **Fig. 1**: eine Seitenansicht einer erfindungsgemäßen Vorrichtung in einer ersten Funktionsstellung,
- **Fig. 2**: einen vergrößerten Ausschnitt A aus Fig. 1,
- **Fig. 3**: den Gegenstand nach Fig. 1 in einer zweiten Funktionsstellung,
- **Fig. 4**: den Gegenstand gemäß Fig. 2 in der zweiten Funktionsstellung,
- **Fig. 5**: eine perspektivische Darstellung einer erfindungsgemäßen Vorrichtung,
- **Fig. 6**: einen vergrößerten Ausschnitt aus Fig. 1 in einer weiteren Funktionsstellung,
- **Fig. 7**: eine perspektivische Darstellung einer erfindungsgemäßen Sicherheitsklinkeneinrichtung mit Sicherheitsklinke,
- **Fig. 8**: eine perspektivische Darstellung eines erfindungsgemäßen Folienzuführkopfes und
- **Fig. 9**: eine perspektivische Darstellung der Überzieheinrichtung.

Die Figuren zeigen eine Vorrichtung zum Umhüllen eines Gutstapels 1 mit einer Folie 2, 3. Die Vorrichtung ist mit einem Folienzuführkopf 4 zum Zuführen der Folie 2, 3 ausgestattet sowie mit einer Überzieheinrichtung 5 zum anschließenden Überziehen der Folie 2, 3 über den Gutstapel 1. Erfindungsgemäß ist der Folienzuführkopf 4 in Überziehrichtung der Folie 2, 3 und entgegen der Überziehrichtung der Folie 2, 3 verfahrbar, und zwar an lediglich zwei vertikalen Masten 6, 7. Der Folienzuführkopf 4 weist hierzu zweckmäßigerweise einen Folienzuführschlitten 8 auf, der an beiden vertikalen Masten 6, 7 beim Verfahren des Folienzuführkopfes 4 in weiter unten noch näher beschriebener Weise geführt wird. Es liegt im Rahmen der Erfindung, dass auch die Überzieheinrichtung 5 mit einem Überziehschlitten 9 an den beiden vertikalen Masten 6, 7 verfahren wird und der Überziehschlitten 9 an beiden vertikalen Masten 6, 7 geführt wird. Die Überzieheinrichtung 5 weist fernerhin zwei Greif arme 35 zum Überziehen der Folie 2, 3 auf.

Im Ausführungsbeispiel weist die Vorrichtung einen ersten Folienvorrat in Form eines ersten Foliencoils 13 für eine erste Folie 2 auf sowie einen zweiten Folienvorrat in Form eines zweiten Foliencoils 14 für eine zweite Folie 3. Die erste Folie 2 kann vom ersten Foliencoil 13 dem Folienzuführkopf 4 zugeführt werden und die zweite Folie 3 kann vom zweiten Foliencoil 14 ebenfalls dem Folienzuführkopf 4 zugeführt werden. Hierzu sind die Folien 2, 3 zwischen den beiden vertikalen Masten 6, 7 hindurch dem Folienzuführkopf 4 zuführbar. Der Folienzuführkopf 4 ist vorzugsweise und im Ausführungsbeispiel zum wahlweisen Zuführen der ersten Folie 2 oder der zweiten Folie 3 eingerichtet. Die erste Folie 2 und die zweite Folie 3 mögen sich beispielsweise bezüglich ihres Formates oder ihrer Dicke unterscheiden. Zwischen dem ersten Foliencoil 13 und dem Folienzuführkopf 4 ist ein erster Folienspeicher 15 zum Aufnehmen bzw. Speichern der ersten Folie 2 beim Verfahren des Folienzuführkopfes 4 vorgesehen. Zwischen dem zweiten Foliencoil 14 und dem Folienzuführkopf 4 ist ein zweiter Folienspeicher 16 zum Aufnehmen bzw. Speichern der zweiten Folie 3 beim Verfahren des Folienzuführkopfes 4 vorgesehen.

Die beiden Folienspeicher 15, 16 sind bevorzugt und im Ausführungsbeispiel wie nachfolgend erläutert aufgebaut. Jeder Folienspeicher 15, 16 weist zwei ortsfeste und bevorzugt auf gleicher Höhe angeordnete Umlenkwalzen 17, 18 für die Folie 2, 3 auf. Femerhin weist jeder Folienspeicher 15, 16 eine relativ zu den Umlenkwalzen 17, 18 bewegbare Tänzerwalze 19 auf. Die Tänzerwalzen 19 sind im Ausführungsbeispiel jeweils in einer Führung 20 vertikal bewegbar bzw. verfahrbar. Auf diese Weise ist der jeweilige Abstand der Tänzerwalze 19 zu den Umlenkwalzen 17, 18 variierbar und durch diese Variierung des Abstands ist die im jeweiligen Folienspeicher 15, 16 aufgenommene bzw. gespeicherte Folienmenge/Folienlänge einstellbar. In der Funktionsstellung der Fig. 1 und 2 befindet sich der Folienzuführkopf 4 in einer oberen Betriebsposition an den beiden vertikalen Masten 6, 7. In dieser Funktionsstellung haben die beiden Tänzerwalzen 19 nur einen sehr geringen Abstand zu den Umlenkwalzen 17, 18 und die in den Folienspeichem 15, 16 gespeicherte Folienmenge ist gering bzw. kaum nennenswert. In der Funktionsstellung nach den Fig. 3 und 4 ist der Folienzuführkopf 4 in einer unteren Wartungsposition im unteren Bereich der vertikalen Masten 6, 7 angeordnet. In dieser Funktionsstellung haben die Tänzerwalzen 19 einen relativ großen Abstand zu den jeweils zugeordneten Umlenkwalzen 17, 18 und eine entsprechend große Folienmenge der ersten Folie 2 und der zweiten Folie 3 ist in den Folienspeichern 15, 16 gespeichert bzw. aufgenommen. Es liegt im Rahmen der Erfindung, dass beim Verfahren des Folienzuführkopfes 4 in Überziehrichtung der Folie bzw. vertikal von oben nach unten auch der Abstand der Tänzerwalze 19 zu den Umlenkwalzen 17, 18 kontinuierlich geändert wird und somit sukzessive eine ansteigende Folienmenge von den Folienspeichem 15, 16 aufgenommen wird. Es versteht sich, dass die Folienspeicher 15, 16 zum Aufnehmen von Folie 2, 3 beim Verfahren des Folienzuführkopfes 4 in Überziehrichtung und zum entsprechenden Abgeben von Folie 2, 3 beim Verfahren des Folienzuführkopfes 4 entgegen der Überziehrichtung vorgesehen sind. Beim Verfahren des Folienzuführkopfes 4 entgegen der Überziehrichtung wird also in den Folienspeichem 15, 16 gespeicherte Folie wieder abgegeben und die Tänzerwalzen 19 bewegen sich dabei in Richtung Umlenkwalzen 17, 18.

Vorzugsweise und im Ausführungsbeispiel ist ein Antriebsmotor 21 für die Überzieheinrichtung 5 bzw. für den Überziehschlitten 9 vorgesehen. Bei diesem Antriebsmotor 21 mag es sich um einen Elektromotor handeln. Der Antriebsmotor 21 ist im Bodenbereich der Vorrichtung und zweckmäßigerweise und im Ausführungsbeispiel am Fuß eines vertikalen Mastes 6, 7 angeordnet. Der Antriebsmotor 21 ist über ein englang des vertikalen Mastes 6 geführtes Kupplungselement in Form eines Zahnriemens 22 an den Überziehschlitten 9 der Überzieheinrichtung 5 angeschlossen. Fernerhin ist der Antriebsmotor 21 über eine nicht dargestellte Welle mit einem entlang des zweiten vertikalen Mastes 7 geführten Kupplungselement in Form eines Zahnriemens 22 gekoppelt. Mit Hilfe des lediglich einen Antriebsmotors 21 kann so die Über zieheinrichtung 5 mit dem an den vertikalen Masten 6, 7 geführten Überziehschlitten 9 in Überziehrichtung der Folie 2, 3 bzw. entgegen der Überziehrichtung der Folie 2, 3 verfahren werden. Empfohlenermaßen und im Ausführungsbeispiel weist der Folienzuführkopf 4 keinen eigenen Antrieb auf und dieser Folienzuführkopf 4 ist nur mit Hilfe des Antriebs bzw. mit Hilfe des Antriebsmotors 21 der Überzieheinrichtung 5 verfahrbar. Bevorzugt und im Ausführungsbeispiel stützt sich der Folienzuführkopf 4 beim Verfahren entlang der vertikalen Masten 6, 7 auf der Überzieheinrichtung 5 bzw. auf dem Überziehschlitten 9 der Überzieheinrichtung 5 ab. Das Aggregat aus Folienzuführkopf 4 und Überzieheinrichtung 5 wird somit gemeinsam in Überziehrichtung der Folie 2, 3 bzw. entgegen der Überziehrichtung verfahren. Die Überzieheinrichtung 5 bzw. der Überziehschlitten 9 trägt gleichsam den Folienzuführkopf beim Verfahren in vertikaler Richtung. Wenn sich der Folienzuführkopf 4 in einer oberen Betriebsposition befindet (Fig. 1) wird zum Verfahren des Folienzuführkopfes 4 nach unten zunächst der Überziehschlitten 9 der Überzieheinrichtung 5 von unten an den Folienzuführkopf 4 angefahren. Dadurch bzw. dabei wird eine weiter unten noch beschriebene Sicherheitsklinkeneinrichtung 23 des Folienzuführkopfes 4 gelöst und der Folienzuführkopf 4 kann dann getragen von der Überzieheinrichtung 5 vertikal nach unten in eine untere Wartungsposition (Fig. 3) verfahren werden. Durch die Verfahrbarkeit des Folienzuführkopfes 4 in eine untere Wartungsposition und auch durch die Anordnung des Antriebsmotors 21 im Bodenbereich der Vorrichtung sind diese Komponenten optimal zugänglich für Wartungs- und Reparaturarbeiten. Die Anordnung des Antriebsmotors 21 im Fußbereich des vertikalen Mastes 6 und die antriebslose Ausführung des Folienzuführkopfes bedingen auch ein vorteilhaft relativ geringes Gewicht des Folienzuführkopfes 4 bzw. des Aggregats aus Folienzuführkopf 4 und Überzieheinrichtung 5.

Insbesondere in den Fig. 5 und 8 ist erkennbar, dass der Folienzuführkopf 4 zwei zueinander parallele Seitenwände 10 aufweist, die zweckmäßigerweise und im Ausführungsbeispiel senkrecht zu den beiden vertikalen Masten 6, 7 angeordnet sind. Zwischen den beiden Seitenwänden 10 werden im Wesentlichen die übrigen Komponenten des Folienzuführkopfes 4 aufgenommen. Die an der Außenseite der vertikalen Masten 6, 7 angeordneten beiden Seitenwandabschnitte der beiden Seitenwände 10 sind miteinander verbunden und dieses Aggregat bildet gleichsam den Folienzuführschlitten 8. Der Fig. 8 ist entnehmbar, dass sich jede Seitenwand 10 über eine Abstützrolle 11 an der Außenseite 12 des zugeordneten vertikalen Mastes 6, 7 abstützt. Vorzugsweise und im Ausführungsbeispiel ist eine Abstützrolle 11 in die zugeordnete Seitenwand 10 teilweise eingelassen. Jede Seitenwand 10 des Folienzuführkopfes 4 stützt sich weiterhin über zwei mit Abstand zueinander angeordnete Abstützrollen 36 an der Vorderseite 37 des zugeordneten vertikalen Mastes 6, 7 ab. Der Abstand dieser beiden Abstützrollen 36 beträgt vorzugsweise zumindest 30 % des Abstandes zwischen dem Schwerpunkt des Folienzuführkopfes 4 und der von den Vorderseiten 37 der vertikalen Masten 6, 7 aufgespannten Ebene. Jede Seitenwand 10 des Folienzuführkopfes 4 stützt sich außerdem über zwei Abstützrollen 38 an der Rückseite 39 des ihr zugeordneten vertikalen Mastes 6, 7 ab. Der Abstand dieser Abstützrollen 38 beträgt bevorzugt zumindest 35 % des Abstandes zwischen dem Schwerpunkt des Folienzuführkopfes 4 und der von den Vorderseiten der vertikalen Masten 6, 7 aufgespannten Ebene. Es ist erkennbar, dass die Höhe der Seitenwände 10 im Bereich der vertikalen Masten 6, 7 bzw. im Bereich der Abstützrollen 11, 36, 38 größer bzw. deutlich größer ist als die Höhe der Seitenwände 10 in den übrigen Bereichen des Folienzuführkopfes 4. Dies ermöglicht einen entsprechend großen Abstand zwischen den Abstützrollen 36 bzw. zwischen den Abstützrollen 38. Es ist im Übrigen darauf hinzuweisen, dass die Komponenten des Folienzuführkopfes 4 ausschließlich außerhalb des zwischen den beiden vertikalen Masten 6, 7 vorhandenen Zwischenraumes angeordnet sind. Lediglich die Folien 2, 3 werden zwischen den vertikalen Masten 6, 7 hindurch dem Folienzuführkopf 4 zugeführt.

Zweckmäßigerweise und im Ausführungsbeispiel ist der Folienzuführkopf 4 mit zwei Sicherheitsklinkeneinrichtungen 23 ausgestattet, die jeweils eine Sicherheitsklinke 24 aufweisen. Die Sicherheitsklinkeneinrichtungen 23 sind an den gegenüberliegenden Seitenwänden 10 des Folienzuführkopfes 4 angeordnet und jeweils einem der vertikalen Masten 6, 7 zugeordnet. Eine solche Sicherheitsklinkeneinrichtung ist in der Fig. 7 perspektivisch dargestellt. In einer oberen Betriebsposition des Folienzuführkopfes 4 (Fig. 1) fasst jede der beiden Sicherheitsklinken 24 in eine obere Sicherheitsausnehmung 25 ein, wobei im oberen Bereich jedes vertikalen Mastes 6, 7 jeweils eine solche obere Sicherheitsausnehmung 25 in den Mast 6, 7 eingebracht ist. Beim Eingreifen der Sicherheitsklinke 24 in eine zugeordnete Sicherheitsausnehmung 25 wird die Sicherheitsklinke 24 von einem Pneumatikzylinder 26 beaufschlagt. Durch eine in der Sicherheitsklinke 24 vorgesehene Einkerbung 27 wird ein Verhaken der Sicherheitsklinke 24 in der zugeordneten Sicherheitsausnehmung 25 ermöglicht und ein versehentliches Herausziehen der Sicherheitsklinke 24 aus der zugeordneten Sicherheitsausnehmung 25 verhindert. Außerdem wird die Sicherheitsklinke 24 durch das Eigengewicht des Folienzuführkopfes 4 in ihrer gesicherten Position gehalten, da sie dadurch um die Drehachse 28 in Richtung der Sicherheitsausnehmung 25 eines vertikalen Mastes 6, 7 gedreht wird. Ein Überdrehen der Sicherheitsklinke 24 wird zweckmäßigerweise und im Ausführungsbeispiel durch einen Anschlag 29 verhindert, der sich an den jeweiligen vertikalen Mast 6, 7 anlegt. - Wie bereits oben erläutert, ist der Folienzuführkopf 4 in eine untere Wartungsposition (Fig. 3) vertikal verfahrbar. In dieser unteren Wartungsposition fassen die beiden Sicherheitsklinken 24 des Folienzuführkopfes 4 entsprechend in zwei nicht näher dargestellte untere Sicherheitsausnehmungen ein, die jeweils in einem der beiden vertikalen Masten 6, 7 eingebracht sind. Das Einfassen bzw. Einbringen der Sicherheitsklinken 24 in diese unteren Sicherheitsausnehmungen erfolgt wie oben im Zusammenhang mit den oberen Sicherheitsausnehmungen 25 beschrieben.

Empfohlenermaßen und im Ausführungsbeispiel sind die Sicherheitsklinkeneinrichtungen 23 des Folienzuführkopfes 4 zugleich als Fallsicherungseinrichtungen für den Folienzuführkopf 4 ausgebildet. Insbesondere beim Reißen der Zahnriemen 22 der Überzieheinrichtung 5 könnte es zu einem ungebremsten Fall des Folienzuführkopfes 4 kommen. Das verhindem Fallsicherungsausnehmungen 30, die über die vertikale Höhe jedes vertikalen Mastes 6, 7 verteilt angeordnet sind und den Sicherheitsklinken 24 zugeordnet sind. Beim Fall des Folienzuführkopfes 4 bilden die Fallsicherungsausnehmungen 30 entlang der vertikalen Masten 6, 7 Gegenlager für die beiden Sicherheitsklinken 24 und die Sicherheitsklinken 24 können sich jeweils mit ihrer äußeren Spitze 31 in einer Fallsicherungsausnehmung 30 abstützen, so dass der freie Fall des Folienzuführkopfes 4 quasi sofort gebremst wird. Die Fallsicherungsausnehmungen 30 müssen nicht zwingend die Tiefe der oben beschriebenen Sicher heitsausnehmungen 25 haben und müssen insbesondere nicht in die Masten 6, 7 eingebracht werden. Zweckmäßigerweise und im Ausführungsbeispiel ist auf jeden Mast 6, 7 eine Indexleiste 32 aufgeschweißt, in die die Fallsicherungsausnehmungen 30 eingebracht sind.

Vorzugsweise und im Ausführungsbeispiel weist die Sicherheitsklinkeneinrichtung 23 bzw. die Fallsicherungseinrichtung eine Dämpfungsvorrichtung auf, mit der der beim Eingreifen der jeweiligen Sicherheitsklinke 24 in eine Fallsicherungsausnehmung 30 auftretende Stoß gedämpft wird. Hierzu ist das Aggregat aus Sicherheitsklinke 24, Pneumatikzylinder 26 sowie Lagerbackenanordnung 33 über einen kurzen Weg relativ zur übrigen Sicherheitsklinkeneinrichtung 23 insbesondere vertikal beweglich. Dabei wird diese Bewegung durch elastische Elemente bzw. im Ausführungsbeispiel durch Gummipuffer 34 gedämpft. Die vertikale Bewegung des Aggregats aus Sicherheitsklinke 24, Pneumatikzylinder 26 und Lagerbackenanordnung 33 ist in Fig. 7 durch einen entsprechenden Doppelpfeil angedeutet worden.

Der Fig. 9 ist entnehmbar, dass bevorzugt und im Ausführungsbeispiel die Überzieheinrichtung 5 bzw. die Greifarme 35 der Überzieheinrichtung 5 um eine horizontale Schwenkachse zu den beiden vertikalen Masten 6. 7 hin verschwenkbar ist/sind. Im Betriebszustand der Vorrichtung bzw. insbesondere beim Überziehen der Folie 2, 3 ist die Überzieheinrichtung 5 senkrecht zu den beiden vertikalen Masten 6, 7 angeordnet. Für den Transport der Vorrichtung können die Greifarme 35 empfohlenermaßen in eine Position verschwenkt werden, in der sie parallel bzw. im Wesentlichen parallel zu den beiden vertikalen Masten 6, 7 angeordnet sind. Die Verschwenkbarkeit der Greifarme 35 hat sich auch als vorteilhaft erwiesen, wenn die Greifarme 35 bei einer Abwärtsbewegung auf ein Hindernis stoßen. Dann erfolgt keine Zerstörung der Greifarme 35, sondern lediglich ein Verschwenken der Greifarme 35 nach oben. Es liegt im Übrigen im Rahmen der Erfindung, dass die Greifarme 36 erst dann verschwenkbar sind, wenn eine an den Greifarmen 35 angreifende Mindestkraft überschritten wird. Vorzugsweise und im Ausführungsbeispiel liegen die Greifarme 35 an Anlageelementen 40 reibschlüssig an und eine Verschwenkbarkeit der Greifarme 35 ist erst möglich, wenn die an den Greifarmen 35 angreifende Kraft größer ist als die durch den Reibschluss erzeugte Rückhaltekraft.

## Patentansprüche

1. Vorrichtung zum Umhüllen eines Gutstapels (1) mit einer Folie (2, 3), - mit zumindest einem Folienvorrat für die Folie (2, 3), einem Folienzuführkopf (4) zum Zuführen der Folie (2, 3) und mit einer Überzieheinrichtung (5) zum Überziehen der Folie (2, 3) über den Gutstapel (1), wobei die Folie (2, 3) vom Folienvorrat zum Folienzuführkopf (4) förderbar ist, wobei der Folienzuführkopf (4) in Überziehrichtung der Folie (2, 3) und entgegen der Überziehrichtung der Folie (2, 3) verfahrbar ist, wobei zwischen Folienvorrat und Folienzuführkopf (4) ein Folienspeicher (15, 16) zum Aufnehmen bzw. Speichern von Folie (2, 3) beim Verfahren des Folienzuführkopfes (4) vorgesehen ist, **dadurch gekennzeichnet, dass** sowohl der Folienzuführkopf (4) als auch die Überzieheinrichtung (5) an lediglich zwei vertikalen Masten (6, 7) verfahrbar sind und dass der Folienspeicher (15, 16) zum Aufnehmen von Folie (2, 3) beim Verfahren des Folienzuführkopfes (4) in Überziehrichtung und zum Abgeben von Folie (2, 3) beim Verfahren des Folienzuführkopfes (4) entgegen der Überziehrichtung vorgesehen ist.

2. Vorrichtung nach Anspruch 1, **dadurch gekennzeichnet, dass** der Folienzuführkopf (4) zwei parallele Seitenelemente bzw. Seitenwände (10) aufweist, wobei jedes Seitenelement bzw. jede Seitenwand (10) einem der beiden vertikalen Masten (6, 7) zugeordnet ist und beim Verfahren des Folienzuführkopfes (4) an der Außenwand (12) des zugeordneten vertikalen Mastes (6, 7) entlang geführt wird.

3. Vorrichtung nach Anspruch 2, **dadurch gekennzeichnet, dass** sich jedes Seitenelement bzw. jede Seitenwand (10) über zumindest ein Abstützelement, vorzugsweise über zumindest eine Abstützrolle (11) an der Außenseite (12) des zugeordneten vertikalen Mastes (6, 7) abstützt.

4. Vorrichtung nach einem der Ansprüche 2 oder 3, **dadurch gekennzeichnet, dass** sich jedes Seitenelement bzw. jede Seitenwand (10) über zumindest ein Abstützelement, insbesondere über zumindest eine Abstützrolle (36) und vorzugsweise über zumindest zwei Abstützelemente, insbesondere über zumindest zwei Abstützrollen (36) an der Vorderseite (37) des zugeordneten vertikalen Mastes (6, 7) abstützt.

5. Vorrichtung nach einem der Ansprüche 2 bis 4, **dadurch gekennzeichnet, dass** sich jedes Seitenelement bzw. jede Seitenwand (10) über zumindest ein Abstützelement, insbesondere über zumindest eine Abstützrolle (38) und vorzugsweise über zumindest zwei Abstützelemente, insbesondere über zumindest zwei Abstützrollen (38) an der Rückseite (39) des zugeordneten vertikalen Mastes (6, 7) abstützt.

6. Vorrichtung nach einem der Ansprüche 2 bis 5, **dadurch gekennzeichnet, dass** der Abstand des obersten an der Vorderseite (37) eines vertikalen Mastes (6, 7) abgestützten Abstützelementes bzw. der Abstand der obersten an der Vorderseite (37) eines vertikalen Mastes (6, 7) abgestützten Abstützrolle (36) zu dem untersten an der Rückseite (39) dieses vertikalen Mastes (6, 7) abgestützten Abstützelement bzw. zu der untersten an der Rückseite (39) dieses vertikalen Mastes (6, 7) abgestützten Abstützrolle (36) zumindest 30 %, vorzugsweise zumindest 40 % des Abstandes zwischen dem Schwerpunkt des Folienzuführkopfes und der von den Vorderseiten (37) der vertikalen Masten (6, 7) aufgespannten Ebene beträgt.

7. Vorrichtung nach einem der Ansprüche 2 bis 6, **dadurch gekennzeichnet, dass** der Abstand des obersten an der Rückseite (39) eines vertikalen Mastes (6, 7) abgestützten Abstützelementes bzw. der Abstand der obersten an der Rückseite (39) eines vertikalen Mastes (6, 7) abgestützten Abstützrolle (38) zu dem untersten an der Vorderseite (37) dieses vertikalen Mastes (6, 7) abgestützten Abstützelement bzw. zu der untersten an der Vorderseite (37) dieses vertikalen Mastes (6, 7) abgestützten Abstützrolle (38) zumindest 35 %, vorzugsweise zumindest 45 % des Abstandes zwischen dem Schwerpunkt des Folienzuführkopfes (4) und der von den Vorderseiten (37) der vertikalen Masten (6, 7) aufgespannten Ebene beträgt.

8. Vorrichtung nach einem der Ansprüche 1 bis 7, **dadurch gekennzeichnet, dass** die Komponenten des Folienzuführkopfes (4) außerhalb des zwischen den beiden vertikalen Masten (6, 7) vorhandenen Zwischenraumes angeordnet sind.

9. Vorrichtung nach einem der Ansprüche 1 bis 8, **dadurch gekennzeichnet, dass** zumindest ein Antrieb für die Überzieheinrichtung (5) vorgesehen ist, wobei die Überzieheinrichtung (5) mittels des Antriebs in Überziehrichtung bzw. entgegen der Überziehrichtung verfahrbar ist und wobei auch der Folienzuführkopf (4) mit Hilfe des Antriebs der Überzieheinrichtung (5) verfahrbar ist.

10. Vorrichtung nach einem der Ansprüche 1 bis 9, **dadurch gekennzeichnet, dass** sich der Folienzuführkopf (4) beim Verfahren auf der Überzieheinrichtung (5) abstützt und wobei das Aggregat aus Folienzuführkopf (4) und Überzieheinrichtung (5) gemeinsam in Überziehrichtung bzw. entgegen der Überziehrichtung verfahrbar ist.

11. Vorrichtung nach einem der Ansprüche 1 bis 10, **dadurch gekennzeichnet, dass** der Folienspeicher (15, 16) zwei Umlenkwalzen (17, 18) für die Folie (2, 3) aufweist sowie eine Tänzerwalze (19) für die Folie (2, 3) aufweist, wobei der Abstand der Tänzerwalze (19) zu den Umlenkwalzen (17, 18) variierbar ist und wobei durch Variierung dieses Abstands die gespeicherte Folienmenge einstellbar ist.

12. Vorrichtung nach einem der Ansprüche 1 bis 11, **dadurch gekennzeichnet, dass** ein erster Folienvorrat für eine erste Folie (2) und ein zweiter Folienvorrat für eine zweite Folie (3) vorgesehen ist, wobei der Folienzuführkopf (4) zum wahlweisen Zuführen der ersten Folie (2) oder der zweiten Folie (3) eingerichtet ist, wobei zwischen dem ersten Folienvorrat und dem Folienzuführkopf (4) ein erster Folienspeicher (15) zum Aufnehmen bzw. Speichern der ersten Folie (2) beim Verfahren des Folienzuführkopfes (4) vorgesehen ist und wobei zwischen dem zweiten Folienvorrat und dem Folienzuführkopf (4) ein zweiter Folienspeicher (16) zum Aufnehmen bzw. Speichern der zweiten Folie (3) beim Verfahren des Folienzuführkopfes (4) vorgesehen ist.

13. Vorrichtung nach einem der Ansprüche 1 bis 12, **dadurch gekennzeichnet, dass** die Überzieheinrichtung (5) beim Überziehen der Folie (2, 3) über den Gutstapel (1) senkrecht bzw. im Wesentlichen senkrecht zu den beiden vertikalen Masten (6, 7) angeordnet ist und dass die Überzieheinrichtung (5) um eine horizontale Schwenkachse zu den beiden vertikalen Masten (6, 7) hin schwenkbar ist.

14. Verfahren zum Betreiben einer Vorrichtung nach einem der Ansprüche 1 bis 13, wobei Folie (2, 3) von zumindest einem Folienvorrat zu einem Folienzuführkopf (4) gefördert wird, wobei die von dem Folienzuführkopf (4) zugeführte Folie mit einer Überzieheinrichtung (5) über einen Gutstapel (1) gezogen wird, wobei zum Warten der Vorrichtung der Folienzuführkopf (4) in Überziehrichtung der Folie (2, 3) in eine Wartungsposition verfahren wird, wobei zwischen Folienvorrat und Folienzuführkopf (4) ein Folienspeicher (15, 16) zum Aufnehmen bzw. Speichern von Folie (2, 3) beim Verfahren des Folienzuführkopfes (4) vorgesehen ist, **dadurch gekennzeichnet, dass** beim Verfahren des Folienzuführkopfes (4) in Überziehrichtung Folie (2, 3) von dem Folienspeicher (15, 16) aufgenommen wird und dass beim Verfahren des Folienzuführkopfes (4) entgegen der Überziehrichtung Folie (2, 3) von dem Folienspeicher (15, 16) abgegeben wird.

## Claims

1. A device for wrapping a stack of goods (1) with a film (2, 3), - comprising at least one film storage for the film (2, 3) a film feeding head (4) for feeding the film (2, 3), and comprising a covering device (5) for covering the stack of goods (1) with the film (2, 3), wherein the film (2, 3) can be conveyed from the film storage to the film feeding head (4), wherein the film feeding head (4) can be displaced in covering direction of the film (2, 3) and opposite the covering direction of the film (2, 3), wherein provision is made between film storage and film feeding head (4) for a film storage (15, 16) for accommodating or storing, respectively, film (2, 3) in response to the displacement of the film feeding head (4), **characterized in that** the film feeding head (4) as well as the covering device (5) can only be displaced at two vertical masts (6, 7) and that the film storage (15, 16) is provided for accommodating film (2, 3) in response to the displacement of the film feeding head (4) in covering direction and is provided for dispensing film (2, 3) in response to the displacement of the film feeding head (4) opposite the covering direction.

2. The device according to claim 1, **characterized in that** the film feeding head (4) encompasses two parallel side elements or side walls (10), respectively, wherein each side element or each side wall (10), respectively, is assigned to one of the two vertical masts (6, 7) and is guided along the outer wall (12) of the assigned vertical mast (6, 7) in response to the displacement of the film feeding head (4).

3. The device according to claim 2, **characterized in that** each side element or each side wall (10) is supported on the outer side (12) of the assigned vertical mast (6, 7) via at least one support element, preferably via at least one support roll (11).

4. The device according to one of claims 2 or 3, **characterized in that** each side element or each side wall (10), respectively, is supported on the front side (37) of the assigned vertical mast (6, 7) via at least one support element, in particular via at least one support roll (36) and preferably via at least two support elements, in particular via at least two support rolls (36).

5. The device according to one of claims 2 to 4, **characterized in that** each side element or each side wall (10), respectively, is supported on the rear side (39) of the assigned vertical mast (6, 7) via at least one support element, in particular via at least one support roll (38) and preferably via at least two support elements, in particular via t least two support rolls (38).

6. The device according to one of claims 2 to 5, **characterized in that** the distance of the uppermost support element, which is supported on the front side (37) of a vertical mast (6, 7), or the distance of the uppermost support roll (36), which is supported on the front side (37) of a vertical mast (6, 7), respectively, to the lowermost support element, which is supported on the rear side (39) of this vertical mast (6, 7) or to the lowermost support roll (36), which is supported on the rear side (39) of this vertical mast (6, 7), respectively, is at least 30%, preferably at least 40% of the distance between the center of gravity of the film feeding head and the plane, which is spanned by the front sides (37) of the vertical masts (6, 7).

7. The device according to one of claims 2 to 6, **characterized in that** the distance of the uppermost support element, which is supported on the rear side (39) of a vertical mast (6, 7), or the distance of the uppermost support roll (38), which is supported on the rear side (39) of a vertical mast (6, 7), respectively, to the lowermost support element, which is supported on the front side (37) of this vertical mast (6, 7) or to the lowermost support roll (38), which is supported on the front side (37) of this vertical mast (6, 7), respectively, is at least 35%, preferably at least 45% of the distance between the center of gravity of the film feeding head (4) and the plane, which is spanned by the front sides (37) of the vertical masts (6, 7).

8. The device according to one of claims 1 to 7, **characterized in that** the components of the film feeding head (4) are arranged outside the space, which is present between the two vertical masts (6, 7).

9. The device according to one of claims 1 to 8, **characterized in that** provision is made for at least one drive for the covering device (5), wherein the covering device (5) can be displaced in covering direction or opposite the covering direction, respectively, by means of the drive, and wherein the film feeding head (4) can also be displaced with the help of the drive of the covering device (5).

10. The device according to one of claims 1 to 9, **characterized in that** the film feeding head (4) is supported on the covering device (5) in response to the displacement and wherein the aggregate of film feeding head (4) and covering device (5) can be displaced together in covering direction or opposite the covering direction, respectively.

11. The device according to one of claims 1 to 10, **characterized in that** the film storage (15, 16) encompasses two deflection rollers (17, 18) for the film (2, 3) as well as a dancing roller (19) for the film (2, 3), wherein the distance of the dancing roller (19) to the deflection rollers (17, 18) can be varied and wherein the stored film quantity can be adjusted by varying this distance.

12. The device according to one of claims 1 to 11, **characterized in that** provision is made for a first film storage for a first film (2) and for a second film storage for a second film (3), wherein the film feeding head (4) is equipped for optionally feeding the first film (2) or the second film (3), wherein provision is made between the first film storage and the film feeding head (4) for a first film storage (15) for accommodating or storing, respectively, the first film (2) in response to the displacement of the film feeding head (4), and wherein provision is made between the second film storage and the film feeding head (4) for a second film storage (16) for accommodating or storing, respectively, the second film (3) in response to the displacement of the film feeding head (4).

13. The device according to one of claims 1 to 12, **characterized in that** the covering device (5) is arranged vertically or substantially vertically, respectively, to the two vertical masts (6, 7) in response to covering the stack of goods (1) with the film (2, 3), and that the covering device (5) can be pivoted back and forth about a horizontal pivot axis to the two vertical masts (6, 7).

14. A method for operating a device according to one of claims 1 to 13, wherein film (2, 3) is conveyed from at least one film storage to a film feeding head (4), wherein the film, which is fed by the film feeding head (4), covers a stack of goods (1) by means of a covering device (5), wherein, for maintaining the device, the film feeding head (4) is displaced into a maintenance position in covering direction of the film (2, 3), wherein provision is made between film storage and film feeding head (4) for a film storage (15, 16) for accommodating or storing film (2, 3), respectively, in response to the displacement of the film feeding head (4), **characterized in that** film (2, 3) is accommodated by the film storage (15, 16) in response to the displacement of the film feeding head (4) in covering direction, and that film (2, 3) is dispensed by the film storage (15, 16) in response to the displacement of the film feeding head (4) opposite the covering direction.

## Revendications

1. Dispositif destiné à envelopper une pile de produits (1) avec un film (2, 3), - avec au moins une réserve de film pour le film (2, 3), une tête d'alimentation du film (4) pour l'alimentation du film (2, 3) et avec un dispositif d'enrobage (5) pour enrober la pile de produits (1) avec le film (2, 3), le film (2, 3) étant transportable de la réserve de film vers la tête d'alimentation du film (4), la tête d'alimentation du film (4) étant déplaçable en direction d'enrobage du film (2, 3) et à l'encontre de la direction d'enrobage du film (2, 3), entre la réserve de film et la tête d'alimentation du film (4) étant prévu un accumulateur de film (15, 16) destiné à recevoir ou à accumuler du film (2, 3) lors du déplacement de la tête d'alimentation du film (4), **caractérisé en ce qu'**aussi bien la tête d'alimentation du film (4) qu'également le dispositif d'enrobage (5) sont déplaçables sur seulement deux mâts (6, 7) verticaux et **en ce que** l'accumulateur de film (15, 16) est destiné à recevoir du film (2, 3) lors du déplacement de la tête d'alimentation du film (4) dans la direction d'enrobage et à distribuer du film (2, 3) lors du déplacement de la tête d'alimentation du film (4) à l'encontre de la direction d'enrobage.

2. Dispositif selon la revendication 1, **caractérisé en ce que** la tête d'alimentation du film (4) comporte deux éléments latéraux ou parois latérales (10), chaque élément latéral ou paroi latérale (10) étant associé(e) à l'un des deux mats verticaux (6, 7) et lors du déplacement de la tête d'alimentation du film (4) étant guidé(e) le long de la paroi extérieure (12) du mât vertical (6, 7) associé.

3. Dispositif selon la revendication 2, **caractérisé en ce que** chaque élément latéral ou chaque paroi latérale (10) s'appuie sur au moins un élément d'appui, de préférence sur au moins un galet d'appui (11) sur la face extérieure (12) du mât vertical (6, 7) associé.

4. Dispositif selon l'une quelconque des revendications 2 ou 3, **caractérisé en ce que** chaque élément latéral ou chaque paroi latérale (10) s'appuie sur au moins un élément d'appui, notamment sur au moins un galet d'appui (36) et de préférence sur au moins deux éléments d'appui, notamment sur au moins deux galets d'appui (36) sur la face avant (37) du mât vertical (6, 7) associé.

5. Dispositif selon l'une quelconque des revendications 2 à 4, **caractérisé en ce que** chaque élément latéral ou chaque paroi latérale (10) s'appuie sur au moins un élément d'appui, notamment sur au moins un galet d'appui (38) et de préférence sur au moins deux éléments d'appui, notamment sur au moins deux galets d'appui (38) sur la face arrière (39) du mât vertical (6, 7) associé.

6. Dispositif selon l'une quelconque des revendications 2 à 5, **caractérisé en ce que** l'écart entre l'élément d'appui supérieur supporté sur la face avant (37) d'un mât vertical (6, 7) ou l'écart entre le galet d'appui (36) supérieur soutenu sur la face avant (37) d'un mât vertical (6, 7) et l'élément d'appui inférieur soutenu sur la face arrière (39) dudit mât vertical (6, 7) ou le galet d'appui (36) inférieur soutenu sur la face arrière (39) dudit mât vertical (6, 7) correspond à au moins 30 %, de préférence à au moins 40 % de l'écart entre le centre de gravité de la tête d'alimentation du film et le plan compris entre les faces avant (37) des mâts verticaux (6, 7).

7. Dispositif selon l'une quelconque des revendications 2 à 6, **caractérisé en ce que** l'écart entre l'élément d'appui supérieur supporté sur la face arrière (39) d'un mât vertical (6, 7) ou l'écart entre le galet d'appui (38) supérieur soutenu sur la face arrière (37) d'un mât vertical (6, 7) et l'élément d'appui inférieur soutenu sur la face avant (37) dudit mât vertical (6, 7) ou le galet d'appui (38) inférieur soutenu sur la face avant (37) dudit mât vertical (6, 7) correspond à au moins 35 %, de préférence à au moins 45 % de l'écart entre le centre de gravité de la tête d'alimentation du film (4) et le plan compris entre les faces avant (37) des mâts verticaux (6, 7).

8. Dispositif selon l'une quelconque des revendications 1 à 7, **caractérisé en ce que** les composants de la tête d'alimentation du film (4) sont disposés à l'extérieur de l'espace intermédiaire présent entre les deux mâts verticaux (6, 7).

9. Dispositif selon l'une quelconque des revendications 1 à 8, **caractérisé en ce qu'**il est prévu au moins un entraînement pour le dispositif d'enrobage (5), au moyen de l'entraînement, le dispositif d'enrobage (5) étant déplaçable dans la direction d'enrobage ou à l'encontre de la direction d'enrobage, la tête d'alimentation du film (4) étant également déplaçable à l'aide de l'entraînement du dispositif d'enrobage (5).

10. Dispositif selon l'une quelconque des revendications 1 à 9, **caractérisé en ce que** lors du déplacement, la tête d'alimentation du film (4) s'appuie sur le dispositif d'enrobage (5), l'ensemble formé par la tête d'alimentation du film (4) et le dispositif d'enrobage (5) étant déplaçable en commun dans la direction d'enrobage ou à l'encontre de la direction d'enrobage.

11. Dispositif selon l'une quelconque des revendications 1 à 10, **caractérisé en ce que** l'accumulateur de film (15, 16) comporte deux cylindres de renvoi (17, 18) pour le film (2, 3) ainsi qu'un rouleau tendeur (19) pour le film (2, 3), l'écart entre le rouleau tendeur (19) et les cylindres de renvoi (17, 18) étant variable et la quantité de film accumulé étant réglable par variation dudit écart.

12. Dispositif selon l'une quelconque des revendications 1 à 11, **caractérisé en ce qu'**il est prévu une première réserve de film pour un premier film (2) et une deuxième réserve de film pour un deuxième film (3), la tête d'alimentation du film (4) étant aménagée pour l'alimentation au choix du premier film (2) ou du deuxième film (3), entre le première réserve de film et la tête d'alimentation du film (4) étant prévu un premier accumulateur de film (15) destiné à recevoir ou à accumuler le premier film (2) lors du déplacement de la tête d'alimentation du film (4) et entre la deuxième réserve de film et la tête d'alimentation du film (4) étant prévu un deuxième accumulateur de film (16) destiné à recevoir ou à accumuler le deuxième film (3) lors du déplacement de la tête d'alimentation du film (4).

13. Dispositif selon l'une quelconque des revendications 1 à 12, **caractérisé en ce que** lors de l'enrobage de la pile de produit (1) avec le film (2, 3), le dispositif d'enrobage (5) est disposé sensiblement à la perpendiculaire des deux mâts verticaux (6, 7) et **en ce que** le dispositif d'enrobage (5) peut se pivoter autour d'un axe de pivotement horizontal en direction des deux mâts verticaux (6, 7).

14. Procédé d'actionnement d'un dispositif selon l'une quelconque des revendications 1 à 13, du film (2, 3) étant transporté à partir d'au moins une réserve de film vers la tête d'alimentation du film (4) le film alimenté par la tête d'alimentation du film (4) étant enrobé autour d'une pile de produits (1), pour la maintenance du dispositif, la tête d'alimentation du film (4) étant déplacée en direction d'enrobage du film (2, 3) dans une position de maintenance, entre la réserve de film et la tête d'alimentation du film (4) étant prévu un accumulateur de film (15, 16) destiné à recevoir ou à accumuler le film (2, 3) lors du déplacement de la tête d'alimentation du film (4), **caractérisé en ce que** lors du déplacement de la tête d'alimentation du film (4) en direction d'enrobage, du film (2, 3) est réceptionné par l'accumulateur de film (15, 16) et **en ce que** lors du déplacement de la tête d'alimentation du film (4) à l'encontre de la direction d'enrobage, du film (2, 3) est distribué par l'accumulateur de film (15, 16).
